# EUROPÄISCHE PATENTSCHRIFT

(11) **EP 0 285 913 B1**
(45) Veröffentlichungstag und Bekanntmachung des Hinweises auf die Patenterteilung: **02.10.1991**
(21) Anmeldenummer: 88104694.0
(22) Anmeldetag: 24.03.1988
(51) Int. Cl.: D06F 57/08

(54) **Zusammenklappbarer Trockenständer für Wäsche**
Collapsible drying stand for laundry
Séchoir à linge repliable

(30) Priorität: 08.04.1987 DE 3711914
(43) Veröffentlichungstag der Anmeldung: 12.10.1988
(73) Patentinhaber: LEIFHEIT Aktiengesellschaft, D-56377 Nassau (DE)
(72) Erfinder: Ohm, Heinz, D-6250 Limburg 9 (DE); Pätzold, Dieter, D-5408 Nassau (DE); Pakusa, Norbert, D-5400 Koblenz (DE)

(56) Entgegenhaltungen:
- CH-A- 527 314
- DE-A- 1 435 019
- DE-U- 8 201 951
- GB-A- 602 083

## Beschreibung

Die Erfindung bezieht sich auf einen zusammenklappbarern Trockenständer für Wäsche gemäß dem Oberbegriff des Anspruchs 1.

Für Wohnungen mit beschränkten Raumverhältnissen sind derartige Trockenständer sehr beliebt und praktisch die einzige Möglichkeit, größere Mengen Wäsche während der Wintermonate auf herkömmliche Art und Weise zu trocknen. Diese Trockenständer, wie sie durch die DE-C- 3 637 971 bekannt sind, werden bevorzugt in Badezimmern und auf Balkonen aufgestellt. Bei Nichtgebrauch können sie einfach zusammengelegt und auf engem Raum aufbewahrt werden.

Um den Trockenständer an unterschiedliche Wäschevolumina anzupassen, ist es gemäß der DE-U-82 01 951 auch bekannt, an den gitterartigen Wäscheträgern seitlich ausklappbare Zusatzwäscheträger anzuordnen. Die Stäbe zur Aufnahme der Wäschestücke laufen dabei parallel und sind beim eingeklappten Zusatzwäscheträger deckungsgleich mit den Längsstäben des Wäscheträgers, so daß der Trockenständer in jeder Stellung des Zusatzwäscheträgers voll genutzt werden kann.

Nachteilig daran ist aber, daß bei eingeklappten Zusatzwäscheträgern zwei Längsstäbe übereinander liegen und diese schlecht von Wäscheklammern umfaßt werden können. Nachteilig ist ferner die Gefahr des Verklemmens der Finger beim unachtsamen Bedienen. Weiter muß immer die volle Breite des Zusatzwäschträgers ausgeklappt werden.

Aufgabe der Erfindung ist es, einen zusammenklappbaren Trockenständer für Wäsche mit einem Zusatzwäschteträger zu schaffen, bei dem ein Klemmen der Finger weitgehend ausgeschlossen ist, bei dem in jeder Gebrauchssituation die Wäschestücke gleich gut mit Wäscheklammern zu befestigen sind und der an jede Bedarfssituation optimal angepaßt werden kann.

Diese Aufgabe wird durch die Merkmale des Anspruchs 1 gelöst. Durch das teleskopartige seitliche Ausziehen der Hilfsträger mit Längsstäben sind diese einzeln nutzbar und liegen in keiner Situation mit anderen Stäben übereinander. Ein Klemmen durch unachtsames Bedienen ist praktisch ausgeschlossen. Die Stäbe können im Querschnitt optimal zur Klemmung der Wäschestücke mit einer Wäscheklammer ausgebildet werden.

Weitere Ausgestaltungen der Erfindung können den Unteransprüchen entnommen werden. So wird die Bedienung durch eine Rasteinrichtung zwischen Führungshülse und Schiebehülse weiter vereinfacht.

Eine noch sicherere Positionierung kann durch ein Positioniergestänge zwischen der Führungshülse und der Schiebehülse erreicht werden.

Zwei Ausführungsbeispiele der Erfindung werden im folgenden an Hand der Zeichnungen näher erläutert.

Es zeigen:
- Figur 1: eine perspektivische Ansicht eines Trockenständers, wobei auf der einen Seite ein Zusatzwäscheträger ausgezogen dargestellt ist,
- Figur 1a: eine Alternativlösung
- Figur 2: ein Schnitt gemäß der Linie II - II nach Figur 1,
- Figur 3: ein Schnitt gemäß der Linie III - III nach Figur 1a,
- Figur 4: eine perspektivische Ansicht einer Drehaufnahme,
- Figur 5: eine Alternativlösung in einer Ansicht gemäß der Figur 2,
- Figur 6: ein Schnitt gemäß der Linie VI - VI nach Figur 1a und
- Figur 7: ein Schnitt gemäß der Linie VII - VII nach Figur 6.

Die Standbeine 1 und 2 eines zusammenklappbaren Trockenständers sind als sich kreuzende Rechtecke ausgebildet. Mit 3 ist der Kreuzpunkt gekennzeichnet. Dabei ist das Standbein 2 zwischen dem Kreuzpunkt 3 und einem Wäscheträger 4 mit einem Knickgelenk 5 versehen. Die Eckpunkte der Standbeine 1 und 2 sind durch Kunststoffsteckecken 6 gebildet. Auf den beiden oberen Querrohren 7 sind Drehaufnahmen 8 aufgeschoben. Diese Drehaufnahmen 8 sind mit einem außermittig angebrachten Ansatz 9 versehen. Die Ansätze 9 dienen dazu, Hohlkammerstäbe 10 zu halten. Die Hohlkammerstäbe 10 sind im mittleren Bereich 11 deutlich dünner ausgeführt als an den beiden Endbereichen 12.

Die Hohlkammerstäbe 10 sind auf die Ansätze 9 aufgeschoben und zum sicheren Halt in eine Öffnung 13 beidseitig eingeprägt. Die Prägung ist mit 14 gekennzeichnet.

In die Querrohre 7 sind beidseitig jeweils ein Zusatzwäscheträger 15 eingeschoben. Als Haler dafür dienen Kunststoffverbinder 22, die gleichzeitig das Querrohr 7 mit dem Standbein 1 beziehungsweise 2 verbinden. Die Kunststoffverbinder sind in etwa T-förmig ausgebildet und nehmen auf der einen Seite das Querrohr 7 und auf der anderen Seite eine Führungshülse 17 auf. In dieser Führungshülse 17 gleitet ein Hilfsträger 18. Der Hilfsträger 18 ist mit einer Stufe 19 versehen, die als Anschlag und Rastung für eine Schiebehülse 20 dient. Am Ende des Hilfsträgers 18 ist eine Endhülse 21 aufgerastet.

Die Führungshülse 17, die Schiebehülse 20 und die Endhülse 21 sind, wie die Drehaufnahme 8, jeweils mit einem Ansatz 9 zur Aufnahme von Längsstäben 23 versehen.

Die Führungshülse 17 ist mit einem Rastring 24 und die Schiebehülse 20 mit einer Rastnut 25, zusammen die Rasteinrichtung 26 bildend, versehen.

Ebenso kann eine derartige Rasteinrichtung 26 zwischen der Schiebehülse 20 und der Endhülse 21 vorgesehen werden.

In der Alternativausführung gemäß Figur 6 ist in der Führungshülse 27 ein Sperring 28 eingesetzt. Dieser Sperring 28 bildet den einen Anschlag für ein Positioniergestänge 29, das auf der anderen Seite mit einem Haltestift 31 in einer Schiebehülse 30 zusammenwirkt. Die Führungshülse 27 und die Schiebehülse 30 entsprechen in der Funktion absolut der Führungshülse 17 und der Schiebehülse 20 und sind natürlich ebenfalls mit einer Aufnahme 9 für die Längsstäbe 23 versehen.

Abweichend ist nach der Ausführung gemäß Figur 1a nur ein Mittelstandbeinpaar 36, 37 vorgesehen. Diese sind am einen Ende über Kunststoffverbinder 22 mit den Querrohren 7 und am anderen Ende über Preßverbinder 32 mit Bodenquerrohren 33 verbunden.

Dabei werden die Bodenquerrohre 33 bis über den Bereich der Mittelstandbeine 36 und 37 eingeschoben, die Querbohrungen 34 der Kunststoffverbinder 22 sind dabei mit Spiel gegenüber den Bodenquerrohren 33 ausgeführt um dann durch die in die Vierkantklemmhalterung 34 eingeführten Mittelstandbeine 36 und 37 durch Deformierung 35 gehalten zu werden.

## Patentansprüche

1. Zusammenklappbarer Trockenständer für Wäsche mit sich kreuzenden Standbeinen (1, 2), die oberendig drehbar einen Wäscheträger (4) tragen, der aus einer Mehrzahl hochkant angeordneter Hohlkammerstäbe (10) besteht, die zwischen zwei Gruppen von Drehaufnahmen (8), die auf zwei mit den Standbeinen (1,2) verbundenen Querrohren (7) aufgeschoben sind, angeordnet sind, dadurch gekennzeichnet, daß an den Querrohren (7) Zusatzwäscheträger (19,18), deren Längsstäbe parallel zu den Hohlkammerstäben (10) laufen, beweglich angeordnet sind, daß an den Enden der Querrohre (7) Führungshülsen (17) vorgesehen sind, in denen Hilfsträger (18) in die Querrohre (7) hinein verschiebbar gelagert sind, und daß auf den Hilfsträger (18) zumindest jeweils eine Schiebehülse (20, 30) verschiebbar und eine Endhülse (21) mit Aufnahmen (9) für die Längsstäbe (23) befestigt sind.

2. Zusammenklappberer Trockenständer nach Anspruch 1, dadurch gekennzeichnet, daß die Führungshülsen (17) mit Aufnahmen (9) für einen Längsstab (10) versehen sind.

3. Zusammenklappbarer Trockenständer nach Anspruch 1 oder 2, dadurch gekennzeichnet, daß auf den Hilfsträgern (18) Stufen (19) zur Fixierung der Schiebehülsen (20) vorgesehen sind.

4. Zusammenklappberer Trockenständer nach Anspruch 3, dadurch gekennzeichnet, daß an der Führungshülse (17) und an der nächsten Schiebehülse (29) eine zusammenwirkende Rasteinrichtung (26) vorgesehen ist.

5. Zusammenklappberer Trockenständer nach einem der Ansprüche 1 bis 3, dadurch gekennzeichnet, daß die Schiebehülse (30) über ein Positioniergestänge (29) mit der Führungshülse (27) verbunden ist.

## Claims

1. Collapsible drying stand for laundry having crossover legs (1, 2) which, rotatably at the top, bear a laundry bearer (4) which is composed of a plurality of hollow bars (10) arranged in an upright manner, which bars are arranged between two groups of rotatable receptacles (8), which are pushed onto two transverse tubes (7) connected to the legs (1, 2), characterised in that additional laundry bearers (19, 18) whose longitudinal bars run parallel to the hollow bars (10), are arranged so as to be movable on the transverse tubes (7), in that guide sleeves (17) are provided at the ends of the transverse tubes (7), in which guide sleeves auxiliary bearers (18) are mounted so as to be displaceable into the transverse tubes (7), and in that, on the auxiliary bearer (18), at least one sliding sleeve (20, 30) is attached so as to be displaceable and one end sleeve (21) with receptacles (9) for the longitudinal bars (23) is attached in each case.

2. Collapsible drying stand according to Claim 1, characterised in that the guide sleeves (17) are provided with receptacles (9) for a longitudinal bar (10).

3. Collapsible drying stand according to Claim 1 or 2, characterised in that steps (19) are provided on the auxiliary bearers (18) for fixing the sliding sleeves (20).

4. Collapsible drying stand according to Claim 3, characterised in that an interacting catch device (26) is provided on the guide sleeve (17) and on the next sliding sleeve (29).

5. Collapsible drying stand according to one of Claims 1 to 3, characterised in that the sliding sleeve (30) is connected to the guide sleeve (27) via a positioning linkage (29).

## Revendications

1. Séchoir à linge repliable muni de pieds de support croisés (1, 2) qui supportent de façon pivotante sur leurs extrémités supérieures un support ou filet de séchage (4) et qui sont constitués par plusieurs tiges ou barres creuses (10) disposées sur chant, agencées entre deux groupes de logements rotatifs (8), emboîtés sur deux tubes transversaux (7) reliés aux pieds de support (1, 2) et caractérisé en ce que sur les tubes transversaux (7) sont agencés de façon mobile des supports de linge supplémentaires (19, 18), dont les barres longitudinales s'étendent parallèlement aux tiges creuses (10), en ce que sur les extrémités des tubes transversaux (7) sont prévues des douilles de guidage (17) dans lesquelles sont montés de façon déplaçable des supports auxiliaires (18) dans les tubes transversaux (7), et en ce que sur le support auxiliaire (18) sont fixées au moins respectivement une douille de coulissement (20, 30) de façon déplaçable et une douille d'extrémité (21) avec des logements (9) pour les barres longitudinales (23).

2. Séchoir à linge repliable selon la revendication 1, caractérisé en ce que les douilles de guidage (17) sont munies de logements (9) pour une barre longitudinale (10).

3. Séchoir à linge repliable selon la revendication 1 ou 2, caractérisé en ce que sur les supports auxiliaires (18) sont prévus des plots (19) pour la fixation des douilles de coulissement (20).

4. Séchoir à linge repliable selon la revendication 3, caractérisé en ce que sur la douille de guidage (17) et sur la douille de coulissement suivante (29) est prévu un système d'encliquetage coopérant (26).

5. Séchoir à linge repliable selon l'une des revendications 1 à 3, caractérisé en ce que la douille de coulissement (30) est reliée par l'intermédiaire d'une tige de positionnement (29) à la douille de guidage (27).
